# EUROPÄISCHE PATENTSCHRIFT

(11) **EP 0 516 984 B1**
(45) Veröffentlichungstag und Bekanntmachung des Hinweises auf die Patenterteilung: **06.12.1995**
(21) Anmeldenummer: 92107546.1
(22) Anmeldetag: 05.05.1992
(51) Int. Cl.: H01R 4/62

(54) **Anordnung zum stromleitenden Verbinden zweier Leiter aus Kupfer oder Aluminium**
Disposition for current conducting connection of two copper or aluminium conductors
Dispositif pour connecter deux conducteurs de cuivre ou d'aluminium conduisant le courant

(30) Priorität: 04.06.1991 CH 1663/91
(43) Veröffentlichungstag der Anmeldung: 09.12.1992
(73) Patentinhaber: GEC Alsthom T&D AG, 5036 Oberentfelden (CH)
(72) Erfinder: Wüthrich, Hans-Rudolf, W-5036 Oberentfelden (CH)
(74) Vertreter: Patentanwälte Schaad, Balass, Menzl & Partner AG

(56) Entgegenhaltungen:
- CA-A- 1 098 610
- DE-U- 9 017 463
- JP-A-56 149 780
- US-A- 2 624 772

## Beschreibung

Die vorliegende Erfindung betrifft eine Anordnung zum stromleitenden Verbinden zweier Leiter aus Kupfer oder Aluminium gemäss dem Oberbegriff des Anspruchs 1.

Eine Anordnung dieser Art ist in der JP-A-56.149.780 offenbart. Zwischen einem Leiter aus Al und einem Leiter mit einer Oberfläche aus Cu, Sn oder Ag ist eine Zwischenlage eingeklemmt. Die dem Leiter aus Al zugewandte Oberfläche der Zwischenlage besteht aus Ni oder In, die dem anderen Leiter zugewandte Oberfläche aus Sn oder Ag.

Eine weitere Anordnung dieser Art mit einer als Federscheibe ausgebildeten Zwischenlage ist aus der DE-AS 1 286 170 bekannt. Um einen möglichst guten elektrischen Kontakt zu gewährleisten und ein Lösen der Schraubverbindung zwischen den beiden Leitern zu verhindern, weist die Zwischenlage aus Berylliumbronze Kontaktlamellen auf, die durch Schränkung aus der Ebene der scheibenartigen Zwischenlage gebildet sind. Angaben zum Material der Leiter sind diesem Dokument nicht zu entnehmen.

In der DE-PS 148 159 wird vorgeschlagen, ein elastisches Blech mit dicht nebeneinanderliegenden, zahlreichen Erhebungen zwischen die zwei miteinander zu verbindenden Leiter zu legen. Dadurch wird die Anzahl der wirksamen Kontaktpunkte gegenüber einem ebenen Blech als Zwischenlage erhöht. Das gleiche Ziel wird durch ein Drahtgitter als Zwischenlage ereicht, wie dies die DE-PS 856 649 offenbart. Ueber die Materialwahl für die Leiter und die Zwischenlage wird in diesen beiden Druckschriften nichts erwähnt.

Um bei Blitzschutz und Erdungsanlagen Korrosion zu vermeiden, lehrt die DE-OS 33 05 364, die beiden Druckstücke einer Klemme aus unterschiedlichen Metallen, beispielsweise Aluminium und Kupfer, herzustellen und zwischen diese Druckstücke eine Metallplatte, die aus innig verbundenen Schichten aus den beiden Leitermaterialien der Druckstücke besteht, beispielsweise aus Cupal-Blech, zu legen, wobei die Kupferseite des Blechs dem aus Kupfer hergestellten Druckstück und die Aluminiumseite des Blechs dem aus Aluminium gefertigten Druckstück zugewandt sind. Korrosion wird nun dadurch vermieden, dass ein Leiter aus Kupfer zwischen die Zwischenlage und das kupferne Druckstück beziehungsweise ein Leiter aus Aluminium zwischen die Zwischenlage und das Druckstück aus Aluminium eingeklemmt wird. Diese Lösung ist wohl vorteilhaft für den Korrosionschutz, derartige Verbindungsstellen dürfen aber keine hohen Temperaturen bei Stromführung aufweisen.

Die bei stromleitenden Verbindungen zwischen zwei Leitern durch den Stromfluss erzeugten zulässigen Uebertemperaturen sind normenmässig festgelegt. So sind beispielsweise gemäss der IEC-Publikation 694, 1. Auflage 1980, Tabelle V, für die Verbindung zwischen zwei Leitern aus Kupfer oder aus Aluminium höhere Temperaturen zulässig, wenn wenigstens einer der Leiter eine Kontaktfläche aus Zinn (Sn), Nickel (Ni) oder Silber (Ag) aufweist. Um diese zulässigen höheren Temperaturen ausnützen zu können, werden die mittels einer Schraubenverbindung gegeneinandergepressten Leiter ganz oder im Bereich der miteinander zu verbindenden Enden oder auch nur im Bereich der Kontaktflächen mit einem Ueberzug aus Zinn, Nickel oder Silber versehen. Dieser Ueberzug wird üblicherweise durch Tauchen (vor allem für Zinn), galvanische Verfahren oder Plattieren erzeugt. Werden ganze Leiter mit einem Ueberzug versehen, wird viel vom oft recht teuren Ueberzugsmaterial unnütz verbraucht. Ein teilweises Ueberziehen ist oft wegen der Form und der Abmessungen der Leiter nur mit grossem Aufwand oder überhaupt nicht möglich.

Es ist deshalb Aufgabe der vorliegenden Erfindung eine gattungsgemässe Anordnung zu schaffen, die es mit einfachen Mitteln ermöglicht, die höheren zulässigen Uebertemperaturen auszunützen.

Diese Aufgabe wird durch eine Anordnung gemäss dem Oberbegriff des Anspruchs 1 gelöst, die die Merkmale des Kennzeichens aufweist.

Dadurch dass die Kontaktflächen der Zwischenlage mit Zinn, Nickel oder Silber bzw. einer entsprechenden Legierung versehen sind, ist es nicht mehr notwendig, die Leiter selber mit einer entsprechenden Oberfläche zu versehen um die höheren zulässigen Uebertemperaturen ausnützen zu können.

Bevorzugte Ausbildungsformen des Erfindungsgegenstandes sind in den abhängigen Ansprüchen angegeben.

Die vorliegende Erfindung wird nun an Hand eines in der Figur gezeigten Beispiels näher erläutert.

Die einzige Figur zeigt im Schnitt zwei flache, in Querschnitt etwa rechteckige Leiter 10, 12, die beide aus Kupfer oder Aluminium bestehen. Im Bereich ihrer Ueberlappung ist zwischen den Leitern 10, 12 eine Zwischenlage 14 angeordnet. Die beiden Leiter 10, 12 sind mittels zwei Schraube-Mutterverbindungen 16, die sowohl die beiden Leiter 10, 12 als auch die Zwischenlage 14 durchdringen, aneinander befestigt. Die Schraube-Mutterverbindungen 16 pressen die Leiter 10,12 in Richtung gegeneinander und an die Zwischenlage 14.

Die Zwischenlage 14 weist mindestens im Bereich ihrer Kontaktflächen 18, 20, mit welchen sie an den Leitern 10, 12 anliegt, eine Oberfläche aus Nickel (Ni), Zinn (Sn) oder Silber (Ag) auf. Die Kontaktflächen 18,20 der Zwischenlage können auch aus einer üblichen Nickel-,Zinn- oder Silberlegierung bestehen.

Um die gemäss Normen höheren zulässigen Temperaturen ausnützen zu können, müssen nur die Kontaktflächen 18, 20 aus Nickel, Zinn oder Silber oder einer entsprechenden Legierung bestehen. Es ist aber auch möglich, dass die gesamte Zwischenlage aus einem dieser Materialien besteht.

Die in der Figur gezeigten Zwischenlage 14 ist blechartig ausgebildet. Es ist aber auch denkbar als Zwischenlage eine Folie oder ein Drahtgitter vorzusehen. Im weiteren kann die aus Blech bestehende Zwischenlage mit elastischen Erhebungen versehen sein, die vorzugsweise auf beide Seiten vorstehen. Derartig geformte Zwischenlagen sind beispielsweise aus der DE-AS 1 286 170 und den DE-PS'en 148 159 und 856 649 bekannt.

Es ist denkbar, die Zwischenlage aus einem Grundkörper aus einem elektrisch gutleitenden Material, beispielsweise aus Kupfer oder Berylliumbronze, herzustellen und diesen Grundkörper im Bereich der Kontaktflächen mit den Leitern oder allseitig mit einer Schicht aus Nickel, Zinn oder Silber oder einer entsprechenden Legierung zu überziehen.

Der Vollständigkeit halber sei erwähnt, dass bei einer Zwischenlage gemäss vorliegender Erfindung, die Leiter 10, 12 aus Kupfer oder aus Aluminium keine Oberfläche aus Zinn, Nickel oder Silber oder einer entsprechenden Legierung aufweisen müssen.

## Patentansprüche

1. Anordnung zum stromleitenden Verbinden zweier Leiter aus Kupfer oder Aluminium, mit einer Zwischenlage (14) zwischen den Leitern (10, 12) und Mitteln (16) zum Anpressen der Leiter (10, 12) an die Zwischenlage (14), dadurch gekennzeichnet, dass die mit den Leitern (10,12) zusammenwirkenden Kontaktflächen (18, 20) der Zwischenlage (14) aus dem gleichen Material, nämlich Ni, Sn oder Ag oder einer üblichen Ni-, Sn- oder Ag-Legierung bestehen.

2. Anordnung nach Anspruch 1, dadurch gekennzeichnet, dass die Zwischenlage aus einer Folie oder einem Drahtgitter besteht.

3. Anordnung nach Anspruch 1, dadurch gekennzeichnet, dass die Zwischenlage aus einem, vorzugsweise beidseitig mit einer Vielzahl von vorstehenden elastischen Erhebungen versehenen Blech besteht.

4. Anordnung nach einem der Ansprüche 1 bis 3, dadurch gekennzeichnet, dass die Zwischenlage (14) ganz aus Ni, Sn oder Ag oder einer entsprechenden Legierung besteht.

5. Anordnung nach einem der Ansprüche 1 bis 3, dadurch gekennzeichnet, dass die Zwischenlage einen Grundkörper aus einem elektrisch gutleitenden Material, vorzugsweise Cu oder Berylliumbronze aufweist, der im Bereich der Kontaktflächen oder allseitig mit einer Schicht aus Ni, Sn oder Ag oder einer entsprechenden Legierung überzogen ist.

## Claims

1. An arrangement for the current-conducting connection of two conductors of copper or aluminium, with an intermediate layer (14) between the conductors (10, 12) and means (16) to press the conductors (10, 12) against the intermediate layer (14), characterised in that the contact surfaces (18, 20) of the intermediate layer (14), cooperating with the conductors (10,12), consist of the same material, namely Ni, Sn or Ag or of a conventional Ni-, Sn- or Ag- alloy.

2. An arrangement according to Claim 1, characterised in that the intermediate layer consists of a foil or of a wire grid.

3. An arrangement according to Claim 1, characterised in that the intermediate layer consists of a metal sheet provided preferably on both sides with a plurality of projecting elastic elevations.

4. An arrangement according to one of Claims 1 to 3, characterised in that the intermediate layer (14) consists entirely of Ni, Sn or Ag or of a corresponding alloy.

5. An arrangement according to one of Claims 1 to 3, characterised in that the intermediate layer has a base body of a material which conducts well electrically, preferably Cu or beryllium bronze, which is coated in the region of the contact surfaces or on all sides with a layer of Ni, Sn or Ag or of a corresponding alloy.

## Revendications

1. Dispositif pour la connexion conductrice de courant de deux conducteurs de cuivre ou d'aluminium, avec une couche intermédiaire (14) entre les conducteurs (10, 12) et des moyens (16) pour presser les conducteurs (10, 12) contre la couche intermédiaire (14), caractérisé en ce que les surfaces de contact (18, 20) de la couche intermédiaire (14), concourantes avec les conducteurs (10, 12), se composent du même matériau, à savoir Ni, Sn ou Ag, ou d'un alliage courant Ni, Sn ou Ag.

2. Dispositif suivant la revendication 1, caractérisé en ce que la couche intermédiaire se compose d'une feuille ou d'un treillis.

3. Dispositif suivant la revendication 1, caractérisé en ce que la couche intermédiaire se compose d'une tôle, munie d'une multiplicité de bossages élastiques en saillie, de préférence sur ses deux côtés.

4. Dispositif suivant l'une quelconque des revendications 1 à 3, caractérisé en ce que la couche intermédiaire (14) se compose entièrement de Ni, Sn ou Ag, ou d'un alliage adéquat.

5. Dispositif suivant l'une quelconque des revendications 1 à 3, caractérisé en ce que la couche intermédiaire présente un corps de base, composé d'un matériau d'une bonne conductivité électrique, de Cu ou bronze de béryllium de préférence, ce corps étant revêtu, dans la zone des surfaces de contact ou de tous côtés, d'une couche en Ni, Sn ou Ag, ou d'un alliage adéquat.
